# FASCICULE DE BREVET EUROPEEN

(11) **EP 3 041 387 B1**
(45) Date de publication et mention de la délivrance du brevet: **30.05.2018**
(21) Numéro de dépôt: 14758965.9
(22) Date de dépôt: 05.09.2014
(51) Int. Cl.: A47F 7/28, A47B 73/00, A47B 96/02

(54) **SUPPORT DE BOUTEILLES**
FLASCHENHALTER
BOTTLE SUPPORT

(30) Priorité: 06.09.2013 EP 13183356
(43) Date de publication de la demande: 13.07.2016
(73) Titulaire: Verheyen, Philippe, 8140 Bridel (LU)
(72) Inventeur: Verheyen, Philippe, 8140 Bridel (LU)
(74) Mandataire: Gevers Patents
(86) Numéro de dépôt international: PCT/EP2014/068894
(87) Numéro de publication internationale: WO 2015/032881

(56) Documents cités:
- CN-Y- 2 920 003
- US-A- 6 095 466

## Description

La présente invention se rapporte à un dispositif de stockage comprenant au moins un élément de support comprenant une zone centrale, et au moins un premier montant présentant une surface extérieure, ladite zone centrale présentant au moins une première face latérale et une face apicale reliées l'une à l'autre par une arête, ladite face latérale présentant une zone d'appui sur une partie de la surface extérieure dudit premier montant, cette partie de montant présentant une géométrie complémentaire à la géométrie de ladite zone d'appui.

Un tel dispositif est connu par exemple du document GB2346549 qui divulgue un porte-bouteille comprenant au moins un montant sur lequel est placé un élément de support qui prend la forme d'une feuille d'arbre présentant une face apicale en forme de U destinée à accueillir une bouteille. Cet élément de support s'étend horizontalement, à partir du montant, dans le sens de la longueur.

Dans un premier mode réalisation du dispositif selon le document GB2346549, l'élément de support se présente sous la forme d'un demi-tube, coupé dans le sens de la longueur et dont la forme est celle d'une feuille d'arbre, et dont une face latérale est reliée au montant par un élément de jonction qui prend la forme d'un pétiole.

Le document GB2346549 ne décrit pas explicitement comment la jonction entre ce pétiole et le montant est assurée. Toutefois, le document GB2346549 laisse suggérer que le montant peut présenter une entaille dans laquelle le pétiole peut être inséré. Un autre moyen classique serait de fixer cette feuille au montant en réalisant une soudure reliant ainsi définitivement le pétiole et la surface extérieure du montant. En outre, dans un second mode de réalisation particulier décrit par le document antérieur, la jonction est réalisée par l'insertion du demi-tube dans une rainure en forme de U traversant le montant.

Malheureusement, un tel dispositif présente certains écueils. D'une part, dans le premier mode de réalisation du dispositif, il y a un risque de voir le pétiole se plier sous l'effet d'une charge importante supportée par la feuille. D'autre part, si le second mode de réalisation fournit une alternative plus stable que celle du premier mode de réalisation, il reste limité en ce que, à chaque support, doit correspondre une rainure dont la forme, spécifique au profil du support, doit être taillée dans le montant, ce qui exclut une pose « sur mesure » chez un particulier sans l'utilisation d'un matériel adapté dont le particulier ne dispose pas. En effet, pour ce porte-bouteille spécifique, les rainures sont généralement créées par moulage du montant dans un moule spécifique ou bien par fraisage du montant plein. Par ailleurs, un tel dispositif ne donne pas l'opportunité à son acquéreur de pouvoir moduler l'élément de support, et de passer par exemple, d'un profil plan à un profil courbé, puisque à chaque profil de cet élément de support doit correspondre une rainure spécifique, et est par conséquent, du point de vue esthétique, peu flexible comparé au premier mode de réalisation du dispositif selon GB2346549.

L'invention a pour but de pallier les inconvénients de l'état de la technique en procurant un dispositif de stockage plus stable, de réalisation plus simple, et qui autorise une flexibilité esthétique en permettant de modifier facilement les éléments de support.

Par flexibilité esthétique, on entend au sens de l'invention un dispositif dont l'élément de support peut être modulable sans pour autant devoir modifier, changer, ou adapter le montant, tout en étant de construction aisée et de montage simple.

Pour résoudre ce problème, il est prévu suivant l'invention, un dispositif de stockage d'un objet à stocker tel qu'indiqué au début caractérisé en ce qu'au moins une première zone latérale s'étend en prolongement de ladite zone centrale et présente au moins une première face latérale et une face apicale reliées l'une à l'autre par une arête, ladite première zone latérale étant agencée pour recevoir sur ladite face apicale ledit objet à stocker, ladite première face latérale de ladite première zone latérale présentant une première zone d'appui sur une partie de ladite surface extérieure dudit premier montant, cette partie présentant une géométrie complémentaire à la géométrie de ladite première zone d'appui, ladite face latérale de ladite zone centrale présentant un premier plan tangent et ladite première face latérale de ladite première zone latérale présentant un deuxième plan tangent, lesdits premier et deuxième plans tangents étant sécants l'un à l'autre, ladite face apicale de ladite zone centrale étant prolongée par une première saillie du côté de ladite première face latérale agencée pour être repliée dans une direction sensiblement transversale par rapport à un plan tangent à la face apicale de ladite zone centrale, ladite saillie présentant une deuxième zone d'appui sur une partie de la surface extérieure dudit premier montant présentant une géométrie complémentaire à la géométrie de ladite deuxième zone d'appui dudit premier montant. De préférence, ladite saillie est dirigée vers le haut ou vers le bas par rapport à un plan tangent orienté horizontalement par rapport à ladite face apicale de ladite zone centrale.

De cette façon, par l'existence de zones d'appui sur les faces latérales des zones centrales et latérales sur le montant, les faces latérales des zones centrale et latérale forment une cavité sous la forme d'une entaille, dans laquelle vient se loger ledit premier montant. Les faces latérales des zones centrale et latérale reposent donc sur le montant et la pression exercée en ce point de contact stabilise l'élément de support afin d'éviter son affaissement sous l'effet du poids au cours du temps. Cette cavité formée, combinée à la présence de la saillie, permet de caler et de guider l'élément de support lors de sa pose sur le montant, et donc d'en faciliter le montage. De plus, la construction de ce type d'éléments de stockage et de montant rend le dispositif de stockage particulièrement simple à fabriquer et permet de rencontrer aussi les impératifs esthétiques lorsqu'il est par exemple posé entre un sol et un plafond, sur un comptoir ou une table.

Par ailleurs, la présence de la saillie permet de renforcer la jonction créée entre le montant et l'élément de support en augmentant la surface de contact dans l'environnement de la cavité pour renforcer la résistance de l'élément de jonction et éviter son affaissement au cours du temps. L'homme du métier peut alors envisager de relier par exemple cette section en saillie au montant par un simple rivetage sans poser un point de soudure pour renforcer cette jonction, ce qui rend le montage particulièrement aisé dès lors que l'orifice de fixation est décalé de l'élément de support, ce qui le rend accessible. Le dispositif permet donc de stocker des charges lourdes sans risque de voir la jonction se plier ou rompre, contrairement à ce qui est observé dans les dispositifs de l'état de la technique.

En outre, dans le cas particulier où le support est en un matériau métallique, comme par exemple l'inox, la fabrication de ce support est réalisée par simple découpage de la zone centrale dans une plaque métallique et par pliage de la zone centrale pour former la cavité, la saillie et les zones latérales sur lesquelles reposent les objets à stocker.

Un autre avantage, commun au premier mode de réalisation selon le document GB2346549, est que le dispositif selon l'invention bénéficie d'une flexibilité esthétique puisque la jonction entre l'élément support et le montant ne dépend pas du profil de la zone de l'élément de support sur laquelle repose l'objet à stocker. De plus, la jonction entre l'élément de support et le montant ne nécessitant pas de soudure, ce support peut être plus facilement remplacé par un autre dont les zones latérales présentent un autre profil. Avantageusement, le dispositif est caractérisé en ce qu'il comprend une deuxième zone latérale qui s'étend en prolongement de ladite zone centrale à l'opposé de ladite première zone latérale, et présente au moins une première face latérale et une face apicale reliées l'une à l'autre par une arête, ladite deuxième zone latérale étant agencée pour recevoir sur ladite face apicale ledit objet à stocker, ladite première face latérale de ladite deuxième zone latérale présentant une première zone d'appui sur une partie dudit premier montant, cette partie présentant une géométrie complémentaire à la géométrie de ladite première zone d'appui, ladite première face latérale de ladite zone centrale présentant un premier plan tangent et ladite première face latérale de ladite deuxième zone latérale présentant un deuxième plan tangent, lesdits premier et deuxième plans tangents étant sécants l'un à l'autre.

Dans ce mode de réalisation particulier du dispositif selon l'invention, la cavité prend la forme d'une entaille à trois faces, dans laquelle vient se loger ledit premier montant. Aux faces latérales des zones centrale et latérale, vient s'ajouter une deuxième face latérale de la deuxième zone latérale, ces trois faces reposant sur le montant et la pression exercée au niveau du point de contact permet de mieux stabiliser l'élément de support afin d'éviter son affaissement au cours du temps. Il est à noter par ailleurs que la présence de cette cavité à trois faces, combinée à celle de la saillie, permet de mieux caler et donc de mieux guider l'élément de support lors de sa pose sur le montant, et ainsi en faciliter le montage.

En outre, la présence d'une deuxième zone latérale permet de stocker deux objets par élément de support et donc d'augmenter les capacités de stockage du dispositif.

De préférence, le dispositif est caractérisé en ce qu'il comprend une pluralité d'éléments de support, alignés verticalement ou non.

Dans une forme de réalisation particulière, le dispositif de stockage est caractérisé en ce qu'il comprend un deuxième montant, de préférence faisant face audit premier montant, présentant une surface extérieure, et dans lequel ladite zone centrale dudit élément de support présente une deuxième face latérale, reliée à ladite face apicale par une arête, ladite deuxième face latérale de la zone centrale présentant une zone d'appui sur une partie de la surface extérieure dudit deuxième montant, cette partie de montant présentant une géométrie complémentaire à la géométrie de ladite zone d'appui, et dans lequel ladite première zone latérale présente une deuxième face latérale reliée à ladite face apicale de ladite première zone latérale par une arête, ladite deuxième face latérale de ladite première zone latérale présentant une première zone d'appui sur une partie de ladite surface extérieure du deuxième montant, cette partie présentant une géométrie complémentaire à la géométrie de ladite première zone d'appui, ladite deuxième face latérale de ladite zone centrale présentant un premier plan tangent et ladite deuxième face latérale de ladite première zone latérale présentant un deuxième plan tangent, lesdits premier et deuxième plans tangents étant sécants l'un à l'autre, ladite face apicale de ladite zone centrale étant prolongée par une deuxième saillie du côté de ladite deuxième face latérale de ladite zone centrale agencée pour être repliée dans une direction sensiblement transversale par rapport au plan tangent à la face apicale de ladite zone centrale, ladite saillie présentant une deuxième zone d'appui sur une partie de la surface extérieure dudit deuxième montant présentant une géométrie complémentaire à la géométrie de ladite deuxième zone d'appui dudit deuxième montant.

De préférence, ladite saillie est dirigée vers le haut ou vers le bas par rapport à un plan tangent orienté horizontalement par rapport à ladite face apicale de ladite zone centrale. Avantageusement, ladite deuxième zone latérale présente une deuxième face latérale reliée à la face apicale de ladite deuxième zone latérale par une arête, ladite deuxième face latérale présentant une première zone d'appui sur une partie de la surface extérieure dudit deuxième montant, cette partie présentant une géométrie complémentaire à la géométrie de ladite zone d'appui, ladite deuxième face latérale de ladite zone centrale présentant un premier plan tangent et ladite deuxième face latérale de ladite deuxième zone latérale présentant un deuxième plan tangent, lesdits premier et deuxième plans tangents étant sécants l'un à l'autre.

Préférentiellement, dans un mode alternatif de réalisation de l'invention, le dispositif comporte une pluralité de premiers et/ou de deuxièmes montants et une pluralité d'éléments de support alignés horizontalement ou non.

En particulier, la présence d'un deuxième montant permet de renforcer la stabilité de l'élément de support afin d'éviter son affaissement au cours du temps lorsque ce dernier supporte des objets lourds et de continuer un enchainement de supports pour donner, dans un mode de réalisation particulier, un dispositif comprenant une pluralité d'éléments de support alignés verticalement ou non, lesdits supports étant reliés entre eux par une pluralité de premiers montants et/ou de deuxièmes montants.

Dans ce contexte, le dispositif consiste en l'alignement de plusieurs montants, chaque montant étant relié à un ou deux montants voisins par une pluralité de supports alignés verticalement pour former ainsi un dispositif dont la capacité de stockage est augmentée et qui peut être aussi utilisé comme cloison ou séparation entre deux espaces d'une même pièce de stockage, par exemple une cave. En particulier, l'aspect visuel esthétique de cette cloison peut être aisément déterminé par le choix des formes des zones latérales dudit élément de support.

De préférence, au moins une des zones latérales présente une face apicale plane.

Avantageusement, au moins une des zones latérales présente une face apicale formant une concavité et/ou une face dorsale formant une concavité, ladite face apicale formant une concavité étant destinée à loger un objet à stocker présentant une section ellipsoïdale ou circulaire.

De manière préférentielle, au moins une des zones latérales présente un profil sigmoïdal de telle sorte que l'objet à section ellipsoïdale ou circulaire puisse être amené aisément sur la face apicale de la zone latérale aussi bien dans une direction frontale substantiellement parallèle à un plan tangent de la face latérale de la zone latérale que dans une direction latérale substantiellement perpendiculaire à ce plan tangent.

Dans une forme de réalisation particulièrement avantageuse du dispositif selon l'invention, un plan tangent de ladite face apicale d'au moins une zone latérale forme un angle compris entre 135° et 180° avec ledit plan tangent à la face apicale de ladite zone centrale, de telle sorte que l'accès à la saillie lors du montage de l'élément de support sur au moins un des montants est aisé lorsque la saillie et ladite au moins une zone centrale sont dirigées du même côté par rapport au plan tangent de la zone centrale.

De plus, dans une forme de réalisation particulière, au moins une saillie est reliée à son montant par un moyen de connexion comprenant au moins un premier orifice traversant ladite saillie, au moins un deuxième orifice traversant ledit montant, et au moins un moyen de jonction, agencé pour traverser lesdits au moins premier et deuxième orifices.

Ce mode de fixation dudit support, propre à l'élément de support selon l'invention, permet ainsi de s'affranchir d'une étape fastidieuse de soudage dudit élément de support conventionnel ne comprenant pas de saillie, puisque cette dernière peut être facilement reliée à la surface du montant par exemple, en forant un orifice au travers de la saillie et du montant et en y insérant une vis, la surface extérieure du montant et la saillie étant enclavés entre la tête de la vis et un écrou placé sur cette vis.

En particulier, chaque premier et/ou chaque deuxième montant présente une section transversale choisie parmi les sections circulaire, ellipsoïdale, et polygonale.

Préférentiellement, chaque premier et/ou chaque deuxième montant présente une section transversale carrée ou rectangulaire.

D'autres formes de réalisation du dispositif suivant l'invention sont indiquées dans les revendications annexées.

D'autres caractéristiques, détails et avantages de l'invention ressortiront de la description donnée ci-après, à titre non limitatif et en faisant référence aux dessins annexés.
La figure 1a est une vue en perspective du dispositif selon l'invention.
Les figures 1b et 1c sont une vue en perspective de deux modes préférentiels du dispositif selon l'invention.
Les figures 2a et 2b illustrent respectivement un premier et un deuxième modes particuliers de réalisation du dispositif selon l'invention dans lequel chaque zone latérale est dédoublée en deux zones latérales présentant chacune des faces apicales distinctes.
La figure 3 illustre un troisième mode particulier de réalisation du dispositif selon l'invention dans lequel l'élément de support est obtenu par moulage et le montant présente une section transversale circulaire.
La figure 4 illustre un quatrième mode de réalisation selon l'invention dans lequel le dispositif comprend une pluralité de montants reliés verticalement entre eux par des éléments de support pour former une séparation.
La figure 5 illustre un cinquième mode de réalisation selon l'invention dans lequel le dispositif comprend une pluralité de montants reliés horizontalement entre eux par des éléments de support pour former une cloison.
La figure 6 illustre les différents profils que peuvent prendre la zone latérale et la saillie de l'élément de support.

Sur les figures, les éléments identiques ou analogues portent les mêmes références.

La figure 1a est une vue en perspective du dispositif de stockage 1 comprenant l'élément de support 2 monté sur au moins un premier montant 3 muni d'une surface extérieure 4 et présentant une section transversale carrée.

Ce dispositif de stockage est particulièrement destiné à stocker des bouteilles de vins, mais peut être aussi destiné à stocker d'autres objets, comme par exemple dans les zones visibles, vitrées, ou encore dans des showrooms ou dans le cadre d'expositions.

L'élément de support 2 comprend une zone centrale 5 présentant une première face latérale f1 et une seconde face latérale f2 opposées l'une à l'autre, chacune de ces faces étant reliée à une face apicale 6 de la zone centrale 5 par une arête 7, 8.

La face apicale 6 de la zone centrale 5 est prolongée par une paire de saillie 9, 10. Une première saillie 9 est prolongée à partir d'une première arête 7 et est repliée le long de ladite première face latérale f1 de la zone centrale 5 dans une direction sensiblement transversale, vers le haut ou vers le bas, de préférence vers le bas, par rapport à un plan tangent à la face apicale 6 de la zone centrale 5.

Une deuxième saillie 10 est prolongée à partir d'une deuxième arête 8 et est repliée le long de ladite seconde face latérale f2 de la zone centrale 5 dans une direction sensiblement transversale, de préférence vers le bas, par rapport à un plan tangent à la face apicale 6 de la zone centrale 5.

L'élément de support 2 comprend en outre une première et une deuxième zones latérales 11, 12 opposées l'une à l'autre et qui s'étendent dans le prolongement de la zone centrale 5 de sorte que les arêtes 7, 8 de la zone centrale 5 se situent entre les deux zones latérales.

La première zone latérale 11 présente une première paire de faces latérales 13, 13', tandis que la deuxième zone latérale 12 présente une deuxième paire de faces latérales 14, 14'.

Chaque face latérale d'une même paire est reliée par une arête 15 à une face apicale 16 de la zone latérale agencée pour recevoir l'objet à stocker.

En particulier, chaque zone latérale 11, 12 présente une face apicale 16 formant une première concavité et une face dorsale 16' formant une concavité, ladite face apicale formant une deuxième concavité étant destinée à loger un objet à stocker présentant une section ellipsoïdale ou circulaire, par exemple une bouteille.

Dans le mode de réalisation tel qu'illustré à la figure 1a, les zones latérales 11, 12 présentent un profil sigmoïdal.

De préférence, l'élément de support est profilé de telle sorte qu'un plan tangent de la face apicale 16 des zones latérales 11 ,12 forme un angle compris entre 135° et 180° avec le plan tangent à la face apicale 6 de ladite zone centrale 5.

Une première face latérale de la première zone latérale 13 et une première face latérale de la deuxième zone latérale 14, ces faces latérales étant orientées du côté de la seconde face latérale **f1** de la zone centrale 5, comportent chacune une première zone d'appui **A1** sur une première partie de la surface extérieure 4 du premier montant, la première partie de surface du deuxième montant présentant une géométrie complémentaire à celle de la zone d'appui **A1** de chaque première face latérale des zone latérales, de sorte que la première partie de la surface extérieure du premier montant soit en contact avec la première zone d'appui **A1** de chaque première face latérale.

Une deuxième face latérale 13' de la première zone latérale et une deuxième face latérale 14'de la deuxième zone latérale, ces faces latérales étant orientées du côté de la seconde face latérale **f2** de la zone centrale 5, comportent chacune une première zone d'appui **A1** sur une première partie de la surface extérieure 4 du deuxième montant, la première partie de surface du deuxième montant présentant une géométrie complémentaire à celle de la première zone d'appui **A1** de chaque deuxième face latérale des zone latérales, de sorte que la première partie de la surface extérieure du deuxième montant soit en contact avec la première zone de chaque première face latérale.

Comme le montre la figure 1, chaque face latérale de la zone centrale présente un premier plan tangent et chaque face latérale de chacune des zones latérales présente un deuxième plan tangent.

Le premier plan tangent de la première face latérale **f1** de la zone centrale est sécant à chacun des plans tangents aux premières faces latérales 13, 14 orientée du côté de la première face latérale **f1**.

Le premier plan tangent de la seconde face latérale **f2** de la zone centrale est sécant à chacun des plans tangents aux deuxièmes faces latérales 13', 14' orientée du côté de la seconde face latérale **f2**.

De cette façon, deux faces latérales orientées vers la même saillie qui est le prolongement de la zone centrale forment une entaille dans laquelle un des deux montants est logé.

La première saillie 9 présente une deuxième zone d'appui **A2** sur une première partie de la surface extérieure 4 du montant 3, cette première partie de surface présentant une géométrie complémentaire celle de la deuxième zone d'appui **A2** du montant de sorte que la partie de la surface extérieure du montant soit en contact avec la deuxième zone d'appui **A2** de la première saillie lorsque l'élément de support est monté sur le premier montant.

La deuxième saillie 10 présente une deuxième zone d'appui **A2** sur une première partie de la surface extérieure 4 d'un deuxième montant 3, faisant de préférence face au premier montant, cette partie présentant une géométrie complémentaire celle de la deuxième zone d'appui de sorte que la partie de la surface extérieure du deuxième montant soit en contact avec la deuxième zone d'appui de la deuxième saillie lorsque l'élément de support est monté sur le deuxième montant.

Dans cette forme de réalisation particulière, la deuxième zone d'appui **A2** de chaque saillie est formée par une surface rectangulaire en contact avec le montant 3.

De préférence, ledit élément de support est réalisé dans un matériau choisi parmi le cuivre, le fer, l'inox ou un de leurs alliages.

Dans ce cas, ledit élément de support est découpé dans une plaque, les saillies dans le prolongement de la zone centrale tout comme le profil sigmoïdal des zones latérales sont obtenus par pliage.

Pour un élément de support obtenu par découpage et pliage, le montant présente préférentiellement une section transversale polygonale, par exemple carrée ou hexagonale.

Au moins une saillie est reliée à son montant par un moyen de connexion comprenant un premier orifice 17 traversant la saillie, un deuxième orifice 18 traversant le montant, et un moyen de jonction 19, par exemple un rivet, agencé pour traverser les premier et deuxième orifices.

Dans un mode préférentiel illustré à la figure 1b, le moyen de jonction 19 comprend une vis 20 comprenant une tête de type cruciforme ou torx reliée à une tige filetée et agencée pour traverser chaque orifice 17, 18 lorsque que ces derniers sont alignés entre eux, lors du placement de l'élément de support 2 sur le montant 3, ledit orifice 18 présentant un pas de vis complémentaire à celui de la vis 20..

Dans un autre mode préférentiel illustré à la figure 1c, le moyen de jonction 19 est une vis à pointe 21, dont la tête peut être de type torx ou cruciforme, agencée pour traverser l'orifice 17 présent sur la saillie et percer l'enveloppe extérieure du montant, pour fixer solidairement le support au montant, de sorte que la tête de la vis 20' soit en contact avec la saillie et positionnée du côté de la saillie opposé à celui comprenant la zone d'appui **A2**.

La figure 2a décrit un premier mode de réalisation particulier de l'élément de support du dispositif de stockage.

Dans ce mode particulier de réalisation, chaque zone latérale 11, 12 est dédoublée en deux zones latérales pour former une première paire 22 de zones latérales 23, 24 et une deuxième paire 25 de zones latérales 26, 27, chaque zone latérale présentant chacune des faces apicales distinctes.

Dans un deuxième mode de réalisation tel qu'illustré à la figure 2b, l'élément de support 2 comprend en outre une paire d'orifices 28,29 destinés à être traversés par un montant et situés sur la zone centrale 5, de préférence entre la première et la deuxième paires de zones latérales 22, 25.

Dans le mode de réalisation illustré à la figure 2b, chaque orifice est défini par un contour présentant une géométrie qui est complémentaire à celle de la section transversale dudit montant traversant l'orifice.

Dans un troisième mode de réalisation du dispositif selon l'invention, l'élément de support peut être aussi moulé de préférence en au moins un matériau plastique, par exemple, le polystyrène ou le PVC.

Dans ce mode particulier de réalisation tel qu'illustré à la figure 3, le montant 3 peut présenter une section transversale circulaire. Dans ce cas, la zone d'appui **A2** de la saillie présente une surface concave complémentaire à la surface externe 4 cylindrique dudit montant.

Dans un quatrième mode de réalisation tel qu'illustré à la figure 4, le dispositif est muni de deux montants 3 sur lesquels repose une pluralité d'éléments de support 2 alignés verticalement.

Avantageusement, une extrémité dudit montant est un socle 30 tandis que l'autre est éventuellement prolongée par une poignée 31. Cette forme particulière du dispositif selon l'invention inclut une pluralité d'éléments de support dont le nombre est compris entre 6 et 12.

Le ou les montants peuvent aussi être accrochés au sol et/ou au plafond d'une pièce et peuvent comprendre jusqu'à 45 éléments de support.

Par ailleurs, comme illustré à la figure 4, la saillie 9 peut aussi prendre une forme rectangulaire ou carrée 9a.

Dans un cinquième mode de réalisation selon l'invention illustré à la figure 5, le dispositif comprend une série de montants verticaux alignés dans un axe perpendiculaire à chaque montant. Chacun des montants 3 est relié à au moins un montant voisin par une pluralité d'éléments de support 2 pour former une cloison.

Préférentiellement, dans ce cinquième mode de réalisation, chacun des montants comprend une pluralité d'éléments de support alignés verticalement et reliés à au moins un montant voisin, de façon à former un réseau constitué d'une pluralité d'éléments de support alignés verticalement et horizontalement.

Pour répondre aux impératifs esthétiques et conférer au dispositif une flexibilité esthétique, l'élément de support 2 présente au moins une saillie et deux zones latérales dont les profils peuvent prendre les différentes formes **a-d** qui peuvent être éventuellement combinées et qui sont illustrées à la figure 5 : le profile peut prendre par exemple la forme d'une surface plane (6d) ou d'une surface dont la section transversale est polygonale (6a-6c).

Il est bien entendu que la présente invention n'est en aucune façon limitée aux formes de réalisations décrites ci-dessus et que bien des modifications peuvent y être apportées sans sortir du cadre des revendications annexées.

## Revendications

1. Dispositif de stockage d'un objet à stocker (1) comprenant au moins un élément de support (2) comprenant une zone centrale (5), et au moins un premier montant (3) présentant une surface extérieure (4), ladite zone centrale (5) présentant au moins une première face latérale (**f1**) et une face apicale (6) reliées l'une à l'autre par une arête (7), ladite face latérale présentant une zone d'appui sur une partie de ladite surface extérieure dudit premier montant, cette partie de montant présentant une géométrie complémentaire à la géométrie de ladite zone d'appui, **caractérisé en ce qu'**au moins une première zone latérale (11) s'étend en prolongement de ladite zone centrale (5) et présente au moins une première face latérale (13) et une face apicale (16) reliées l'une à l'autre par une arête (15), ladite première zone latérale étant agencée pour recevoir sur ladite face apicale (16) ledit objet à stocker, ladite première face latérale (13) de ladite première zone latérale (11) présentant une première zone d'appui (**A1**) sur une partie de ladite surface extérieure (4) dudit premier montant, cette partie présentant une géométrie complémentaire à la géométrie de ladite première zone d'appui (**A1**), ladite face latérale (**f1**) de ladite zone centrale présentant un premier plan tangent et ladite première face latérale (13) de ladite première zone latérale (11) présentant un deuxième plan tangent, lesdits premier et deuxième plans tangents étant sécants l'un à l'autre, ladite face apicale (6) de ladite zone centrale étant prolongée par une première saillie (9) du côté de ladite première face latérale (**f1**) agencée pour être repliée dans une direction sensiblement transversale par rapport à un plan tangent à la face apicale (6) de ladite zone centrale (5), ladite saillie présentant une deuxième zone d'appui (**A2**) sur une partie de la surface extérieure (4) dudit premier montant (3) présentant une géométrie complémentaire à la géométrie de ladite deuxième zone d'appui (**A2**) dudit premier montant (3).

2. Dispositif selon la revendication 1, **caractérisé en ce qu'**il comprend une deuxième zone latérale (12) qui s'étend en prolongement de ladite zone centrale (5) à l'opposé de ladite première zone latérale (11), et présente au moins une première face latérale (14) et une face apicale (16) reliées l'une à l'autre par une arête (15), ladite deuxième zone latérale étant agencée pour recevoir sur ladite face apicale (16) ledit objet à stocker, ladite première face latérale (14) de ladite deuxième zone latérale (12) présentant une première zone d'appui (**A1**) sur une partie dudit premier montant, cette partie présentant une géométrie complémentaire à la géométrie de ladite première zone d'appui (**A1**), ladite première face latérale (**f1**) de ladite zone centrale présentant un premier plan tangent et ladite première face latérale (14) de ladite deuxième zone latérale (12) présentant un deuxième plan tangent, lesdits premier et deuxième plans tangents étant sécants l'un à l'autre.

3. Dispositif selon la revendication 1 ou 2, **caractérisé en ce qu'**il comprend un deuxième montant (3) présentant une surface extérieure (4), et dans lequel ladite zone centrale (5) dudit élément de support présente une deuxième face latérale (**f2**), reliée à ladite face apicale (6) par une arête (8), ladite deuxième face latérale (**f2**) de la zone centrale (5) présentant une zone d'appui sur une partie de la surface extérieure dudit deuxième montant, cette partie de montant présentant une géométrie complémentaire à la géométrie de ladite zone d'appui, et dans lequel ladite première zone latérale (11) présente une deuxième face latérale (13') reliée à ladite face apicale (16) de ladite première zone latérale (11) par une arête (15), ladite deuxième face latérale (13') de ladite première zone latérale présentant une première zone d'appui (**A1**) sur une partie de ladite surface extérieure du deuxième montant, cette partie présentant une géométrie complémentaire à la géométrie de ladite première zone d'appui, ladite deuxième face latérale (**f2**) de ladite zone centrale (5) présentant un premier plan tangent et ladite deuxième face latérale (13') de ladite première zone latérale (11) présentant un deuxième plan tangent, lesdits premier et deuxième plans tangents étant sécants l'un à l'autre, ladite face apicale (6) de ladite zone centrale (5) étant prolongée par une deuxième saillie (10) du côté de ladite deuxième face latérale (**f2**) de ladite zone centrale agencée pour être repliée dans une direction sensiblement transversale par rapport au plan tangent à la face apicale de ladite zone centrale, ladite saillie présentant une deuxième zone d'appui (**A2**) sur une partie de la surface extérieure dudit deuxième montant présentant une géométrie complémentaire à la géométrie de ladite deuxième zone d'appui (**A2**) dudit deuxième montant.

4. Dispositif selon la revendication 3, **caractérisé en ce que** ladite deuxième zone latérale (12) présente une deuxième face latérale (14') reliée à la face apicale (16) de ladite deuxième zone latérale (12) par une arête, ladite deuxième face latérale (14') présentant une première zone d'appui (**A1**) sur une partie de la surface extérieure dudit deuxième montant, cette partie présentant une géométrie complémentaire à la géométrie de ladite zone d'appui, ladite deuxième face latérale (**f2**) de ladite zone centrale présentant un premier plan tangent et ladite deuxième face latérale (14') de ladite deuxième zone latérale présentant un deuxième plan tangent, lesdits premier et deuxième plans tangents étant sécants l'un à l'autre.

5. Dispositif selon l'une quelconque des revendications précédentes, **caractérisé en ce qu'**il comprend une pluralité d'éléments de support (2), alignés verticalement ou non.

6. Dispositif selon la revendication 5, **caractérisé en ce qu'**il comporte une pluralité de premiers et/ou de deuxièmes montants (3) et une pluralité d'éléments de support (2) alignés horizontalement ou non.

7. Dispositif selon l'une quelconque des revendications précédentes, **caractérisé en ce qu'**au moins une des zones latérales (11, 12) présente une face apicale plane.

8. Dispositif selon l'une quelconque des revendications précédentes, **caractérisé en ce qu'**au moins une des zones latérales (11, 12) présente une face apicale (16) formant une concavité et/ou une face dorsale (16') formant une concavité, ladite face apicale formant une concavité étant destinée à loger un objet à stocker présentant une section ellipsoïdale ou circulaire.

9. Dispositif selon l'une quelconque des revendications précédentes, **caractérisé en ce qu'**au moins une des zones latérales (11, 12) présente un profil sigmoïdal.

10. Dispositif selon l'une quelconque des revendications précédentes, **caractérisé en ce que** ladite saillie (9,10) est dirigée vers le haut ou vers le bas par rapport à un plan tangent orienté horizontalement par rapport à ladite face apicale (6) de ladite zone centrale (5).

11. Dispositif selon l'une quelconque des revendications précédentes, dans lequel chaque premier et/ou chaque deuxième montant (3) présente une section transversale choisie parmi les sections circulaire, éllipsoïdale, et polygonale.

12. Dispositif selon l'une quelconque des revendications précédentes, dans lequel chaque premier et/ou chaque deuxième montant présente une section transversale carrée ou rectangulaire.

13. Dispositif selon l'une quelconque des revendications précédentes, **caractérisé en ce qu'**au moins une saillie est reliée à son montant par un moyen de connexion comprenant au moins un premier orifice (17) traversant ladite saillie, au moins un deuxième orifice (18 traversant ledit montant, et au moins un moyen de jonction (19), agencé pour traverser lesdits au moins premier et deuxième orifices.

14. Dispositif selon l'une quelconque des revendications précédentes, caractérisé en qu'un plan tangent de ladite face apicale (6) d'au moins une zone latérale (11,12) forme un angle compris entre 135° et 180° avec ledit plan tangent à la face apicale (6) de ladite zone centrale (5).

15. Dispositif selon l'une quelconque des revendications 3 à 14, **caractérisé en ce que** ledit premier montant fait face audit deuxième montant.

## Patentansprüche

1. Lagervorrichtung eines zu lagernden Gegenstands (1), welche zumindest ein Halteelement (2) umfasst, das eine zentrale Zone (5) und zumindest einen ersten Pfosten (3) mit einer Außenfläche (4) umfasst, wobei die erwähnte zentrale Zone (5) zumindest eine erste laterale Seite (f1) und eine apikale Seite (6) aufweist, die miteinander durch einen Steg (7) verbunden sind, wobei die erwähnte laterale Seite eine Auflagezone auf einem Abschnitt der erwähnten Außenfläche des erwähnten Pfostens aufweist, wobei dieser Pfostenabschnitt eine Geometrie aufweist, die komplementär zur Geometrie der erwähnten Auflagezone ist, **dadurch gekennzeichnet, dass** sich zumindest eine erste laterale Zone (11) in Verlängerung der erwähnten zentralen Zone (5) erstreckt und zumindest eine erste laterale Seite (13) und eine apikale Seite (16) aufweist, die miteinander durch einen Steg (15) verbunden sind, wobei die erwähnte erste laterale Zone angeordnet ist, um auf der erwähnten apikalen Seite (16) den erwähnten zu lagernden Gegenstand aufzunehmen, wobei die erwähnte erste laterale Seite (13) der erwähnten ersten lateralen Zone (11) eine erste Auflagezone (A1) auf einem Abschnitt der erwähnten Außenfläche (4) des erwähnten ersten Pfostens aufweist, wobei dieser Abschnitt eine Geometrie aufweist, die komplementär zur Geometrie der erwähnten ersten Auflagezone (A1) ist, wobei die erwähnte laterale Seite (f1) der erwähnten zentralen Zone eine erste Tangentialebene aufweist und die erwähnte erste laterale Seite (13) der erwähnten ersten lateralen Zone (11) eine zweite Tangentialebene aufweist, wobei die erwähnte erste und die erwähnte zweite Tangentialebene einander schneiden, wobei die erwähnte apikale Seite (6) der erwähnten zentralen Zone durch einen ersten Vorsprung (9) an der Seite der erwähnten ersten lateralen Seite (f1) verlängert wird, angeordnet, um in einer deutlich quer laufenden Richtung in Bezug zu einer Tangentialebene zur apikalen Seite (6) der erwähnten zentralen Zone (5) abgeklappt zu werden, wobei der erwähnte Vorsprung eine zweite Auflagezone (A2) auf einem Abschnitt der Außenfläche (4) des erwähnten ersten Pfostens (3) aufweist, welche eine Geometrie aufweist, die komplementär zur Geometrie der erwähnten zweiten Auflagezone (A2) des erwähnten ersten Pfostens (3) ist.

2. Vorrichtung nach Anspruch 1, **dadurch gekennzeichnet, dass** sie eine zweite laterale Zone (12) umfasst, die sich in Verlängerung der erwähnten zentralen Zone (5) gegenüber der erwähnten ersten lateralen Zone (11) erstreckt, und zumindest eine erste laterale Seite (14) und eine apikale Seite (16) aufweist, die miteinander durch einen Steg (15) verbunden sind, wobei die erwähnte zweite laterale Zone angeordnet ist, um auf der erwähnten apikalen Seite (16) den erwähnten zu lagernden Gegenstand aufzunehmen, wobei die erwähnte erste laterale Seite (14) der erwähnten zweiten lateralen Zone (12) eine erste Auflagezone (A1) auf einem Abschnitt des erwähnten ersten Pfostens aufweist, wobei dieser Abschnitt eine Geometrie aufweist, die komplementär zur Geometrie der erwähnten ersten Auflagezone (A1) ist, wobei die erwähnte erste laterale Seite (f1) der erwähnten zentralen Zone eine erste Tangentialebene aufweist und die erwähnte erste laterale Seite (14) der erwähnten zweiten lateralen Zone (12) eine zweite Tangentialebene aufweist, wobei die erwähnte erste und die erwähnte zweite Tangentialebene einander schneiden.

3. Vorrichtung nach Anspruch 1 oder 2, **dadurch gekennzeichnet, dass** sie einen zweiten Pfosten (3) umfasst, der eine Außenfläche (4) aufweist, und in der die erwähnte zentrale Zone (5) des erwähnten Halteelements eine zweite laterale Seite (f2) aufweist, welche durch einen Steg (8) mit der erwähnten apikalen Seite (6) verbunden ist, wobei die erwähnte zweite laterale Seite (f2) der zentralen Zone (5) eine Auflagezone auf einem Abschnitt der Außenfläche des erwähnten zweiten Pfostens aufweist, wobei dieser Pfostenabschnitt eine Geometrie aufweist, die komplementär zur Geometrie der erwähnten Auflagezone ist, und in der die erwähnte erste laterale Zone (11) eine zweite laterale Seite (13') aufweist, die mit der erwähnten apikalen Seite (16) der erwähnten ersten lateralen Zone (11) durch einen Steg (15) verbunden ist, wobei die erwähnte zweite laterale Seite (13') der erwähnten ersten lateralen Zone eine erste Auflagezone (A1) auf einem Abschnitt der erwähnten Außenfläche des zweiten Pfostens aufweist, wobei dieser Abschnitt eine Geometrie aufweist, die komplementär zur Geometrie der erwähnten ersten Auflagezone ist, wobei die erwähnte zweite laterale Seite (f2) der erwähnten zentralen Zone (5) eine erste Tangentialebene aufweist und die erwähnte zweite laterale Seite (13') der erwähnten ersten lateralen Zone (11) eine zweite Tangentialebene aufweist, wobei die erwähnte erste und die erwähnte zweite Tangentialebene einander schneiden, wobei die erwähnte apikale Seite (6) der erwähnten zentralen Zone (5) durch einen zweiten Vorsprung (10) an der Seite der erwähnten zweiten lateralen Seite (f2) der erwähnten zentralen Zone verlängert wird, angeordnet, um in einer deutlich quer laufenden Richtung in Bezug zur Tangentialebene zur apikalen Seite der erwähnten zentralen Zone abgeklappt zu werden, wobei der erwähnte Vorsprung eine zweite Auflagezone (A2) auf einem Abschnitt der Außenfläche des erwähnten zweiten Pfostens aufweist, welche eine Geometrie aufweist, die komplementär zur Geometrie der erwähnten zweiten Auflagezone (A2) des erwähnten zweiten Pfostens (3) ist.

4. Vorrichtung nach Anspruch 3, **dadurch gekennzeichnet, dass** die erwähnte zweite laterale Zone (12) eine zweite laterale Seite (14') aufweist, die mit der apikalen Seite (16) der erwähnten zweiten lateralen Zone (12) durch einen Steg verbunden ist, wobei die erwähnte zweite laterale Seite (14') eine erste Auflagezone (A1) auf einem Abschnitt der Außenfläche des erwähnten zweiten Pfostens aufweist, wobei dieser Abschnitt eine Geometrie aufweist, die komplementär zur Geometrie der erwähnten Auflagezone ist, wobei die erwähnte zweite laterale Seite (f2) der erwähnten zentralen Zone eine erste Tangentialebene aufweist und die erwähnte zweite laterale Seite (14') der erwähnten zweiten lateralen Zone eine zweite Tangentialebene aufweist, wobei die erwähnte erste und die erwähnte zweite Tangentialebene einander schneiden.

5. Vorrichtung nach irgendeinem der vorigen Ansprüche, **dadurch gekennzeichnet, dass** sie eine Vielzahl von Halteelementen (2), vertikal ausgerichtet oder nicht, umfasst.

6. Vorrichtung nach Anspruch 5, **dadurch gekennzeichnet, dass** sie eine Vielzahl erster und/oder zweiter Pfosten (3) und eine Vielzahl von Halteelementen (2), horizontal ausgerichtet oder nicht, umfasst.

7. Vorrichtung nach irgendeinem der vorigen Ansprüche, **dadurch gekennzeichnet, dass** zumindest eine der lateralen Zonen (11, 12) eine plane apikale Seite aufweist.

8. Vorrichtung nach irgendeinem der vorigen Ansprüche, **dadurch gekennzeichnet, dass** zumindest eine der lateralen Zonen (11, 12) eine apikale Seite (16) aufweist, welche eine Vertiefung aufweist und/oder eine dorsale Seite (16'), die eine Vertiefung bildet, wobei die erwähnte apikale Seite, welche eine Vertiefung bildet, dazu bestimmt ist, einen zu lagernden Gegenstand aufzunehmen, der einen ellipsoidalen oder kreisförmigen Schnitt hat.

9. Vorrichtung nach irgendeinem der vorigen Ansprüche, **dadurch gekennzeichnet, dass** zumindest eine der lateralen Zonen (11, 12) ein sigmoidales Profil aufweist.

10. Vorrichtung nach irgendeinem der vorigen Ansprüche, **dadurch gekennzeichnet, dass** der erwähnte Vorsprung (9, 10) nach oben oder nach unten in Bezug zu einer Tangentialebene gerichtet ist, welche horizontal in Bezug zur erwähnten apikalen Seite (6) der erwähnten zentralen Zone (5) ausgerichtet ist.

11. Vorrichtung nach irgendeinem der vorigen Ansprüche, in der jeder erste und/oder jeder zweite Pfosten (3) einen Querschnitt aufweist, ausgewählt aus den kreisförmigen, ellipsoidalen und vieleckigen Schnitten.

12. Vorrichtung nach irgendeinem der vorigen Ansprüche, in der jeder erste und/oder jeder zweite Pfosten einen quadratischen oder rechteckigen Querschnitt aufweist.

13. Vorrichtung nach irgendeinem der vorigen Ansprüche, **dadurch gekennzeichnet, dass** zumindest ein Vorsprung durch ein Verbindungsmittel mit seinem Pfosten verbunden ist, welches zumindest eine erste Öffnung (17), die den erwähnten Vorsprung durchquert, zumindest eine zweite Öffnung (18), die den erwähnten Pfosten durchquert, und zumindest ein Anschlussmittel (19), angeordnet, um die erwähnte zumindest erste Öffnung und die erwähnte zumindest zweite Öffnung zu durchqueren, umfasst.

14. Vorrichtung nach irgendeinem der vorigen Ansprüche, **dadurch gekennzeichnet, dass** eine Tangentialebene der erwähnten apikalen Seite (6) zumindest einer lateralen Zone (11, 12) einen Winkel zwischen 135° und 180° mit der erwähnten Tangentialebene zur apikalen Seite (6) der erwähnten zentralen Zone (5) beschreibt.

15. Vorrichtung nach irgendeinem der Ansprüche 3 bis 14, **dadurch gekennzeichnet, dass** der erwähnte erste Pfosten dem erwähnten zweiten Pfosten gegenüberliegt.

## Claims

1. Device for storing an object to be stored (1) comprising at least one supporting element (2) comprising a central area (5), and at least one first upright (3) having an outer surface (4), said central area (5) having at least one first lateral face (f1) and one apical face (6) connected to one another by an edge (7), said lateral face having a bearing area on a portion of said outer surface of said first upright, said upright portion having a geometry that complements the geometry of said bearing area, **characterised in that** at least one first lateral area (11) extends in continuation of said central area (5) and has at least one first lateral face (13) and one apical face (16) connected to one another by an edge (15), said first lateral area being arranged to receive, on said apical face (16), said object to be stored, said first lateral face (13) of said first lateral area (11) having a first bearing area (A1) on a portion of said outer surface (4) of said first upright, said portion having a geometry that complements the geometry of said first bearing area (A1), said lateral face (f1) of said central area having a first tangent plane and said first lateral face (13) of said first lateral area (11) having a second tangent plane, said first and second tangent planes being secant to one another, said apical face (6) of said central area being extended by a first protrusion (9) on the side of said first lateral face (f1) arranged such that it is bent in a substantially transverse direction relative to a plane tangent to the apical face (6) of said central area (5), said protrusion having a second bearing area (A2) on a portion of the outer surface (4) of said first upright (3) having a geometry that complements the geometry of said second bearing area (A2) of said first upright (3).

2. Device according to claim 1, **characterised in that** it comprises a second lateral area (12) that extends in continuation of said central area (5) opposite said first lateral area (11), and has at least one first lateral face (14) and one apical face (16) connected to one another by an edge (15), said second lateral area being arranged so as to receive, on said apical face (16), said object to be stored, said first lateral face (14) of said second lateral area (12) having a first bearing area (A1) on a portion of said first upright, said portion having a geometry that complements the geometry of said first bearing area (A1), said first lateral face (f1) of said central area having a first tangent plane and said first lateral face (14) of said second lateral area (12) having a second tangent plane, said first and second tangent planes being secant to one another.

3. Device according to either claim 1 or claim 2, **characterised in that** it comprises a second upright (3) having an outer surface (4), and wherein said central area (5) of said supporting element has a second lateral face (f2), connected to said apical face (6) by an edge (8), said second lateral face (f2) of the central area (5) having a bearing area on a portion of the outer surface of said second upright, said upright portion having a geometry that complements the geometry of said bearing area, and wherein said first lateral area (11) has a second lateral face (13') connected to said apical face (16) of said first lateral area (11) by an edge (15), said second lateral face (13') of said first lateral area having a first bearing area (A1) on a portion of said outer surface of the second upright, said portion having a geometry that complements the geometry of said first bearing area, said second lateral face (f2) of said central area (5) having a first tangent plane and said second lateral face (13') of said first lateral area (11) having a second tangent plane, said first and second tangent planes being secant to one another, said apical face (6) of said central area (5) being extended by a second protrusion (10) on the side of said second lateral face (f2) of said central area, arranged such that it is bent in a substantially transverse direction relative to the plane tangent to the apical face of said central area, said protrusion having a second bearing area (A2) on a portion of the outer surface of said second upright having a geometry that complements the geometry of said second bearing area (A2) of said second upright.

4. Device according to claim 3, **characterised in that** said second lateral area (12) has a second lateral face (14') connected to the apical face (16) of said second lateral area (12) by an edge, said second lateral face (14') having a first bearing area (A1) on a portion of the outer surface of said second upright, said portion having a geometry that complements the geometry of said bearing area, said second lateral face (f2) of said central area having a first tangent plane and said second lateral face (14') of said second lateral area having a second tangent plane, said first and second tangent planes being secant to one another.

5. Device according to any of the previous claims, **characterised in that** it comprises a plurality of supporting elements (2), aligned vertically or otherwise.

6. Device according to claim 5, **characterised in that** it comprises a plurality of first and/or second uprights (3) and a plurality of supporting elements (2) aligned horizontally or otherwise.

7. Device according to any of the previous claims, **characterised in that** at least one of the lateral areas (11, 12) has a planar apical face.

8. Device according to any of the previous claims, **characterised in that** at least one of the lateral areas (11, 12) has an apical face (16) forming a concavity and/or a dorsal face (16') forming a concavity, said apical face forming a concavity being intended to house an object to be stored having an ellipsoidal or circular section.

9. Device according to any of the previous claims, **characterised in that** at least one of the lateral areas (11, 12) has a sigmoidal profile.

10. Device according to any of the previous claims, **characterised in that** said protrusion (9, 10) is directed upwards or downwards relative to a tangent plane oriented horizontally relative to said apical face (6) of said central area (5).

11. Device according to any of the previous claims, wherein each first and/or each second upright (3) has a cross-section that is chosen from the group comprising circular, ellipsoidal and polygonal sections.

12. Device according to any of the previous claims, wherein each first and/or each second upright has a square or rectangular cross-section.

13. Device according to any of the previous claims, **characterised in that** at least one protrusion is connected to the upright thereof by a connection means comprising at least one first orifice (17) passing through said protrusion, at least one second orifice (18) passing through said upright, and at least one junction means (19), arranged such that it passes through said at least first and second orifices.

14. Device according to any of the previous claims, **characterised in that** a tangent plane of said apical face (6) of at least one lateral area (11, 12) forms an angle in the range 135° to 180° with said plane tangent to the apical face (6) of said central area (5).

15. Device according to any of claims 3 to 14, **characterised in that** said first upright is facing said second upright.
